# EUROPÄISCHE PATENTSCHRIFT

(11) **EP 0 419 810 B1**
(45) Veröffentlichungstag und Bekanntmachung des Hinweises auf die Patenterteilung: **22.09.1993**
(21) Anmeldenummer: 90114822.1
(22) Anmeldetag: 02.08.1990
(51) Int. Cl.: F15B 15/18

(54) **Hydraulikaggregat**
Power unit
Groupe moteur-pompe

(30) Priorität: 28.09.1989 DE 3932354
(43) Veröffentlichungstag der Anmeldung: 03.04.1991
(73) Patentinhaber: FAG Kugelfischer Georg Schäfer Aktiengesellschaft, 97419 Schweinfurt (DE)
(72) Erfinder: Lindner, Dietmar, D-8601 Köngisfeld (DE)
(74) Vertreter: Rehmann, Klaus H.

(56) Entgegenhaltungen:
- DE-A- 2 336 249
- DE-A- 2 410 766
- DE-A- 3 603 109
- FR-A- 2 489 897

## Beschreibung

Die Erfindung betrifft ein Hydraulikaggregat zum Antreiben eines Werkzeugs nach dem Oberbegriff des Anspruchs 1.

Im Zusammenwirken mit Werkzeugen, wie sie in der Rettungstechnik verwendet werden, ist es notwendig auf kleinstem Bauraum ein funktionsfähiges Gesamtaggregat bestehend aus Hydraulikzylinder, Pumpe, Ventilen, Schneid/Spreiz-Werkzeug zur Verfügung zu stellen und mit diesem Aggregat eine maximale Kraft zu erzielen. Für den mobilen Einsatz werden die Zylinder über eine Handpumpe betrieben. Da das Hubvolumen der Pumpe wesentlich kleiner ist als das Wirkvolumen des Zylinders, muß zum Betreiben aus einem zwischengeschalteten Tank Hydraulikflüssigkeit gefördert werden. Solche Aggregate werden von der Anmelderin unter der Bezeichnung Lukas LKS 35 vertrieben.

Neben dem hohen Raumbedarf getrennt betriebener Geräte ist es nachteilig, daß das Aggregat nicht in jeder beliebigen Lage betreibbar ist, sondern nur solange wie die Hydraulikflüssigkeit die Ansaugöffnung der Pumpe überdeckt, d. h.: gerade bei dem oft rauhen Einsatz der Rettungsdienste ist nicht auszuschließen, daß wertvolle Zeit dadurch verloren geht, daß ein für den Betrieb geeigneter Aufstellungsort des Aggregats gefunden werden muß, um sicherzustellen, daß die Pumpe keine Luft ansaugt.

Die DE-A-36 03 109 offenbart eine hydraulische Handpumpe zum Betätigen von Kabelschuhpressen und anderen hydraulischen Werkzeugen. Hierbei sind der Arbeitszylinder und die Hydraulikpumpe koaxial in einem gemeinsamen Gehäuse angeordnet. Der Arbeitszylinder weist einen Hochdruckraum auf und die Handpumpe besteht aus einem Niederdruckzylinder, in dem ein Niederdruckkolben verschiebbar angeordnet ist. In einer konzentrischen Bohrung des Niederdruckkolbens ist ein Hochdruckkolben angeordnet, der die Begrenzung eines im Niederdruckkolben befindlichen Hochdruckzylinders bildet. Vor der Pumpe ist am Gehäuse ein Druckmittelvorratsbehälter angeordnet, der von einer flexiblen Membran begrenzt wird und über Ventile mit dem Niederdruckraum der Handpumpe in Verbindung steht. Dieser Vorratsbehälter enthält das vollständige zum Betreiben des hydraulikwerkzeugs .benötigte Volumen an Hydraulikflüssigkeit. Die im Vorratsbehälter angeordnete Membran sorgt dafür, daß der Sauganschluß der Pumpe in jeder Lage des Aggregats von Hydraulikflüssigkeit umgeben ist, so daß das Ansaugen von Luft ausgeschlossen wird. Da das vollständige Arbeitsvolumen in dem Vorratstank untergebracht sein muß, ist auch bei dieser Pumpe der Raumbedarf hoch. Wenn, wie bei Rettungsgeräten notwendig, hohe Kräfte zum Einsatz kommen und große Hübe des Zylinders notwendig sind, baut das aus der DE-A-36 03 109 bekannte Aggregat zu lang, so daß sein Handhabung für den Bediener mühsam ist.

Aus der DE-A-23 30 249 ist eine hydraulische Arbeitseinheit entnehmbar, die mit einem doppeltwirkenden, als Differentialzylinder ausgebildeten Hydraulikzylinder; einem Behälter mit einer einen Ausgleichsraum begrenzenden Membran; einer Pumpe und einem Umschaltventil versehen ist. Bei dieser Arbeitseinheit sind der Differentialzylinder und der Ausgleichsraum auf zwei verschiedenen Achsen angeordnet, so daß sich relative große Abmessungen ergeben, ebenso sind getrennte Rohrleitungsanordnungen notwendig, wodurch eine große Zahl Dicht- und Verbindungsstellen entstehen, die naturgemäß mit den Nachteilen industrieller Fertigungstoleranzen behaftet sind.

Der Erfindung liegt daher die Aufgabe zugrunde, ein Hydraulikaggregat zum Antreiben eines Werkzeugs zu schaffen, das eine kompakte Bauform besitzt, mit dem hohe Kräfte erzeugt werden können und bei dem ein sicheres Ansaugen der Pumpe in jeder Lage gewährleistet ist.

Die Lösung der Aufgabe erfolgt durch die kennzeichnenden Merkmale des Anspruchs 1. Vorteilhafte Ausgestaltungen ergeben sich aus den Ansprüche 2 bis 4.

Mit Hilfe einer Zeichnung soll die Erfindung näher erläutert werden.

Es zeigt:
- Figur 1: die schematische Darstellung eines Hydraulikaggregates in Grundstellung des Differentialzylinders
- Figur 2: die Darstellung nach Figur 1 mit vollständig belasteten Differentialzylinder
- Figur 3: die Darstellung nach Figur 1 zu Beginn der Entlastungsphase
- Figur 4: ein weiteres Ausführungsbeispiel des Differentialzylinders in Teildarstellung.

Der Differentialzylinder 1 und die Pumpe 2 sind in einem gemeinsamen Zylindergehäuse 15 untergebracht.

Zur Funktionsfähigkeit des Gesamt-Hydraulikaggregats ist beim Befüllen Voraussetzung, daß beide Kolben 10, 22 die ausgefahrene Stellung einnehmen und in den Ausgleichsraum 1c eine zusätzliche, dem Kompressionsvolumen der Hydraulikflüssigkeit entsprechende Menge Hydraulikflüssigkeit eingefüllt wird.

Im Inneren des Differentialzylinders 1 ist der Kolben 10 mit daran befestigter aus dem Zylindergehäuse 15 herausgeführter Kolbenstange 11 gleitend gelagert. Der Kolben 10 weist eine umlaufende Nut 19 auf, in die ein Dichtring 24 eingelegt ist, so daß sich beidseitig des Kolbens 10 je nach dessen momentaner Lage im Zylindergehäuse 15 zwei unterschiedliche, variable Druckräume 1a, 1b einstellen.

Der mit Druck beaufschlagbare Druckraum 1a wird begrenzt durch den Kolbenfuß 10a und den Zylinderboden, der ebenfalls mit Druck beaufschlagbare Druckraum 1b wird durch den Kolbenboden 10b und die im Differentialzylinder 1 wirksame Trennwand 16 gebildet. Die Trennwand 16 ist in Abstand zum Zylinderdeckel 9 angeordnet und bildet mit diesem einen abgeschlossenen Raum innerhalb des Differentialzylinders 1. Zwischen der Trennwand 16 und dem Zylinderdeckel 9 ist eine Membran 18 angeordnet, derart, daß durch die Membran 18 und die Trennwand 16 ein variabler Ausgleichsraum 1c geschaffen wird. Jeder der Druckräume 1a, 1b steht über einen Hydraulikstrang 6 bzw. 7 mit der Pumpe 2 in Wirkverbindung. In den Ausgleichsraum 1c mündet eine im Zylindergehäuse 15 vorgesehene Leitung 8.

Die handelsübliche Membran 18 ist so im Differentialzylinder 1 angeordnet, daß sie in ihrer entspannten Lage (Figur 1) bis dicht an die Trennwand 16 heranreicht und die Mündung der Leitung 8 von einer im Zylinderdeckel 9 vorhandenen mit 17 bezeichneten atmosphärischen Verbindung abtrennt. Dabei muß die Membran 18 so angeordnet sein, daß das Volumen, des sich zwischen ihr und der Trennwand 16 ausbildenden Ausgleichsraumes 1c im belasteten Zustand der Membran 18 mindestens dem Volumen der vollständig in den Differentialzylinder 1 eingefahrenen Kolbenstange 11 erhöht um das Kompressionsvolumen der Hydraulikflüssigkeit (bei maximaler Krafteinleitung) und dem Hubvolumen (der Fördermenge) der Pumpe 2 ist.

Die Trennwand 16 bzw. der Ausgleichsraum 1c können im Differentialzylinder 1 auf recht einfache und wirkungsvolle Weise durch einen, in die Zylinderbohrung einschraubbaren Stopfen gebildet werden. Der Stopfen ist an seinem dem Kolbenboden 10b zugewandten Ende mit einem Radialdichtring 13 versehen, wodurch gewährleistet ist, daß aus dem Druckraum 1b keine Hydraulikflüssigkeit in den Ausgleichsraum 1c entweichen kann.

An dem Ende der Kolbenstange 11, die dem Kolben 10 abgewandt ist, ist der nur teilweise dargestellte Spreizer über zwei Lenker 25, 26 so befestigt, daß die Spreizarme 27 und 28 beim Einfahren der Kolbenstange 11 in den Differentialzylinder 1 geöffnet werden. Bei der Pumpe 2 handelt es sich um eine übliche Kolbenpumpe, mit einem geringeren Hubvolumen als dem des Differentialzylinders 1. Im Zylinderraum 21 der Pumpe 2 ist bekannter Weise der Pumpkolben 22 über einen Dichtring 29 gleitend gelagert. Die am Pumpkolben 22 befestigte Pumpkolbenstange 23 weist an ihrem dem Pumpkolben 22 abgewandten Ende einen gelenkig angeordneten Pumphebel 30 auf, der über ein etwa auf der Mitte seiner Längserstreckung angeordnetes Langloch 31 auf einem gehäusefesten Bolzen 32 gleitend geführt ist. Die Wahl der Größe der Pumpe 2 ist abhängig davon, mit wieviel Pumphüben maximal der Differentialzylinder 1 von der eingefahrenen in die ausgefahrene Stellung verbringbar sein soll.

Vom Differentialzylinder 1 führen der Hydraulikstrang 6 und der Hydraulikstrang 7 an das als 4/2-Wegeventil ausgebildete Umschaltventil 3 und vom Umschaltventil 3 die Druckleitung 6' und Saugleitung 7' über die hierin integrierten Rückschlagventile 4 und 5 an die Pumpe 2.

Die Rückschlagventile 4, 5 sind dabei so angeordnet, daß der Fluidstrom zur Pumpe 2 hin nur über die Saugleitung 7' und von der Pumpe 2 weg nur über die Druckleitung 6' fließen kann. Zwischen dem Rückschlagventil 4 und dem Umschaltventil 3 zweigt von der Saugleitung 7' die weitere Leitung 8 ab, die wie bereits erwähnt in den Ausgleichsraum 1c mündet.

Nachfolgend soll die Funktionsweise der zuvor beschriebenen Anordnung erklärt werden:

Figur 1 zeigt den Differentialzylinder 1 in der Grundstellung, wobei in dieser Darstellung der Kolben 10 noch keinen Weg zurückgelegt hat, sich also noch in Ruhestellung befindet.

Das Umschaltventil 3 ist so geschaltet, daß von der Pumpe 2 über das Rückschlagventil 5 bzw. die Druckleitung 6' Hydraulikflüssigkeit in den Hydraulikstrang 6 und von dort in den Druckraum 1a des Differentialzylinders 1 gelangen kann.

Durch weiteres Pumpen an der Pumpe 2 wird mit jedem Kompressionshub (Richtung k) das jeweils im Zylinderraum 21 der Pumpe 2 befindliche Hydraulikfluid in den Druckraum 1a des Differentialzylinders 1 geleitet, so daß sich der Kolben 10 auf der Zeichnung nach rechts bewegt. Gleichzeitig fließt das durch den Kolben 10 verdrängte Volumen aus dem Druckraum 1b über den Hydraulikstrang 7, Saugleitung 7' und, da das Rückschlagventil 4 durch den Druckaufbau im Druckraum 21 der Pumpe 2 gesperrt wird, über die Leitung 8 in den Ausgleichsraum 1c.

Am Ende des Kompressionshubes nimmt die Membran 18, die in der Figur 1 gestrichelt gezeichnete Stellung ein, wobei das dann von der Membran 18 und der Trennwand 16 eingeschlossene Volumen dem erfolgten Pumpvolumen der Pumpe 2 zuzüglich dem Verdrängungsvolumen des Teils der Kolbenstange 11, der in den Druckraum 1a eingetaucht ist, abzüglich dem Kompressionsvolumen der Hydraulikflüssigkeit entspricht. Das Kompressionsvolumen der Hydraulikflüssigkeit kann, da es ja zusätzlich im Druckraum 1a zum Druckaufbau benötigt wird, nur wieder aus dem Ausgleichsraum 1c bezogen werden. Da die Membran 18 andererseits über den Anschluß 17 mit der Atmosphäre in Wirkverbindung steht, wirkt in dem Hydraulikstrang 7, Saugleitung 7' Leitung 8 nur die durch die Spannkraft der Membran auf das Hydraulikfluid aufgebrachte Druckkraft. Wenn die Eigenspannkraft der Membrane 18 nicht ausreichend sein sollte, kann zusätzlich eine sich am Zylinderdeckel 9 einerseits und der dem Ausgleichsraum 1c abgewandten Seite der Membran 18 andererseits abstützende Druckfeder 14 vorgesehen werden (Figur 4). Beim anschließenden Saughub (Richtung S) der Pumpe 2 öffnet das Rückschlagventil 4, so daß das im Ausgleichsraum 1c befindliche Volumen über die Leitungen 8, Saugleitung 7' in den Druckraum 21 der Pumpe 2 zurückströmt. Gleichzeitig sperrt das federbelastete Rückschlagventil 5 die Druckleitung 6', so daß der Kolben 10 seine Lage beibehält. Dieser Vorgang wiederholt sich solange, bis der Kolben 10 seine in Figur 2 gezeigte Endstellung eingenommen hat. Die Spreizarme 27 und 28 sind dann vollständig geöffnet.

Sofern abschließend ein Saughub durchgeführt wird, befindet sich im Ausgleichsraum 1c genausoviel Hydraulikflüssigkeit wie dem Volumen der vollständig im Druckraum 1a eingetauchten Kolbenstange 11 abzüglich dem Kompressionsvolumen entspricht. Diese im Ausgleichsraum 1c befindliche Menge Hydraulikflüssigkeit wird benötigt, um den Kolben 10 wieder vollständig in seine andere Endlage bewegen zu können, weil nämlich das maximal faßbare Volumen an Hydraulikflüssigkeit (rechte Kolbenendlage) des Druckraumes 1a um das Volumen der Kolbenstange 11 zuzüglich des Kompressionsvolumens der Hydraulikflüssigkeit kleiner ist als das maximale Volumen des Druckraumes 1b (linke Kolbenendlage).

Hierbei gilt die Gleichung:${\text{V}}_{\text{1a}} {\text{= V}}_{\text{1b}} {\text{- V}}_{\text{Kst}} {\text{+ V}}_{\text{Komp.}}$
wobei:
- V₁ₐ: -maximal faßbares Volumen an Hydraulikflüssigkeit des Druckraumes 1a bei vollständig eingefahrenem und belastetem Kolben 10
- V_{1b}: -Volumen des Druckraumes 1b bei vollständig ausgefahrener Kolbenstange 11 (Grundstellung)
- Vₖₛₜ: -Volumen der vollständig eingefahrenen Kolbenstange 11
- V_{komp.}: -Kompressionsvolumen der Hydraulikflüssigkeit

Durch Umschalten des Umschaltventils 3 wird die bisherige Strömungsrichtung in den Hydrauliksträngen 6 und 7 geändert, so daß mit jedem Kompressionshub des Pumpkolbens 22 Hydraulikmedium in den Druckraum 1b fließt und sich der Kolben 10 des Differentialzylinders 1 in Richtung seiner Grundstellung (auf der Zeichnung nach links) bewegt. Neben der kompakten Bauform des Differentialzylinders 1 ist durch die Membran 18 außerdem gewährleistet, daß die für das zuverlässige Ansaugen maßgebende Mündung der Leitung 8 im Ausgleichsraum 1c in jeder Lage des Differentialzylinders 1 von Hydraulikflüssigkeit umgeben ist, und somit die Pumpe 2 immer ansaugen kann.

Die Funktionsweise des Hydraulikaggregats wurde an einem Spreizwerkzeug erläutert. Selbstverständlich kann auch ein Schneidwerkzeug oder kombiniertes Spreiz-Schneidwerkzeug eingesetzt werden.

Bei der in Figur 3 gezeigten Stellung des Umschaltventils 3 kann im Druckraum 1b auch Druck aufgebaut werden, so daß dann der Hydraulikstrang 6 zur Saugleitung wird. Folglich ist dann das sich beim Ausfahren der Kolbenstange 11 schließende Werkzeug kraftbeaufschlagt.

## Patentansprüche

1. Hydraulikaggregat zum Antreiben eines Werkzeugs im wesentlichen bestehend aus einer Pumpe (2), einem doppeltwirkenden Differentialzylinder (1) und einer einseitigen aus dem Zylindergehäuse (15) herausgeführten das Werkzeug (25, 26, 27, 28) betätigenden Kolbenstange (11), deren zugehöriger Kolben (10) zwei Druckräume (1a, 1b) voneinander trennt, die mittels eines Umschaltventils (3) wahlweise mit der Druckleitung (6') oder der Saugleitung (7') der Pumpe (2) verbindbar sind, wobei die Saugleitung (7') mit einem Ausgleichsraum (1c) in Verbindung steht, in welchem eine das wirksame Volumen des Ausgleichsraumes (1c) variierende Membran (18) angeordnet ist, dadurch gekennzeichnet, daß
- das Volumen des Ausgleichsraumes (1c) mindestens der Summe aus dem Verdrängungsvolumen der vollständig in das Zylindergehäuse (15) eingefahrenen Kolbenstange (11), dem Kompressionsvolumen der Hydraulikflüssigkeit und dem Hubvolumen der Pumpe (2) entspricht,
- der Ausgleichsraum (1c) und der Druckraum (1b) auf der der Kolbenstange (11) abgewandten Seite koaxial im Zylindergehäuse (15) angeordnet und durch eine undurchbrochene Trennwand (16) voneinander getrennt sind,
- die Trennwand (16) aus einem in das Zylindergehäuse (15) einschraubbaren Stopfen gebildet ist,
- in dem Zylindergehäuse (15) der Differentialzylinder (1) und die pumpe (2) gemeinsam untergebracht sind.

2. Hydraulikaggregat nach Anspruch 1, dadurch gekennzeichnet, daß die der Trennwand (16) abgewandte Seite der Membran (18) mit der Atmosphäre in Wirkverbindung steht.

3. Hydraulikaggregat nach einem der Ansprüche 1 und 2, dadurch gekennzeichnet, daß in der Saugleitung (7') ein Rückschlagventil (4) angeordnet ist, wobei der Teil der Saugleitung (7') zwischen Umschaltventil (3) und Rückschlagventil (4) über eine Leitung (8) mit dem Ausgleichsraum (1c) in Verbindung steht.

4. Hydraulikaggregat nach einem der Ansprüche 1 bis 3, dadurch gekennzeichnet, daß die Membran (18) auf der der Trennwand (16) abgewandten Seite von einer Druckfeder (14) beaufschlagt ist.

## Claims

1. A hydraulic unit for driving a tool, substantially comprising a pump (2), a double-acting differential cylinder (1) and a piston rod (11) extending from one end of the cylinder casing (15) and actuating the tool (25, 26, 27, 28), the associated piston (10) separating two pressure chambers (1a, 1b) which can be connected by a change-over valve (3) optionally to the delivery pipe (6') or to the suction pipe (7') of the pump (2), the suction pipe (7') being connected to a compensation chamber (1c) having a diaphragm (18) for varying the effective volume of the compensation chamber (1c), characterised in that
- the volume of the compensation chamber (1c) is equal at least to the sum of the volume displaced by the piston rod (11) when completely retracted into the cylinder casing (15), plus the compression volume of the hydraulic fluid and the stroke volume of the pump (2),
- the compensation chamber (1c) and the pressure chamber (1b) on the side remote from the piston rod (11) are disposed coaxially in the cylinder casing (15) and separated by an unperforated partition (16),
- the partition (16) is a plug for screwing into the cylinder casing (15), and
- the differential cylinder (1) and the pump (2) are disposed together in the cylinder casing (15).

2. A hydraulic unit according to claim 1, characterised in that the side of the diaphragm (18) remote from the partition (16) is operatively connected to atmosphere.

3. A hydraulic unit according to claim 1 or 2, characterised in that a non-return valve (4) is disposed in the suction pipe (7'), the part of the suction pipe (7') between the change-over valve (3) and the non-return valve (4) being connected by a line (8) to the compensation chamber (1c).

4. A hydraulic unit according to any one of claims 1 to 3, characterised in that on the side remote from the partition (16), the diaphragm (18) is acted upon by a pressure spring (14).

## Revendications

1. Ensemble hydraulique pour entraîner un outil, comportant essentiellement une pompe (2), un vérin différentiel à double effet (1) et une tige de piston (11) actionnant l'outil (25, 26, 27, 28) et sortant d'un côté du carter du vérin (15), tige de piston dont le piston associé (10) sépare l'un de l'autre deux chambres de pression (1a, 1b), que l'on peut relier à volonté, au moyen d'une vanne d'inversion (3), à la conduite de pression (6') ou la conduite d'aspiration (7') de la pompe (2), étant entendu que la conduite d'aspiration (7') est raccordée avec une chambre d'équilibrage (1c), dans laquelle est disposée une membrane (18) faisant varier le volume efficace de la chambre d'équilibrage (1c), caractérisé
- en ce que le volume de la chambre d'équilibrage (1c) correspond au moins à la somme du volume déplacé par la tige de piston (11) complètement enfoncée dans le carter du vérin (15), du volume de compression du liquide hydraulique et du volume de cylindrée de la pompe (2),
- en ce que la chambre d'équilibrage (1c) et la chambre de pression (1a) sont disposées de façon coaxiale dans le carter du vérin (15) et sont séparées l'une de l'autre par une cloison de séparation non percée (16),
- en ce que la cloison de séparation (16) est réalisée par un bouchon vissé dans le carter (15) du vérin,
- en ce que le vérin différentiel (1) et la pompe (2) sont disposés ensemble dans le carter (15) du vérin.

2. Ensemble hydraulique suivant la revendication 1, caractérisé en ce que la face de la membrane (18) opposée à la cloison de séparation (16) est raccordée à l'atmosphère.

3. Ensemble hydraulique suivant la revendication 1 et la revendication 2, caractérisé en ce que, dans la conduite d'aspiration (7'), est disposé un clapet anti-retour (4), la partie de la conduite d'aspiration (7') comprise entre la vanne d'inversion (3) et le clapet anti-retour (4) étant reliée à la chambre d'équilibrage (1c) par l'intermédiaire d'une conduite (8).

4. Ensemble hydraulique suivant l'une quelconque des revendications 1 à 3, caractérisé en ce que la membrane (18) est soumise, sur sa face opposée à la cloison de séparation (16), à la poussée d'un ressort de compression (14).
